# EUROPÄISCHE PATENTSCHRIFT

(11) **EP 0 934 499 B1**
(45) Veröffentlichungstag und Bekanntmachung des Hinweises auf die Patenterteilung: **24.05.2000**
(21) Anmeldenummer: 97904918.6
(22) Anmeldetag: 25.02.1997
(51) Int. Cl.: F41G 1/01

(54) **VISIEREINRICHTUNG FÜR HANDFEUERWAFFEN**
SIGHTING DEVICE FOR SMALL ARMS
APPAREIL DE VISEE POUR ARME DE POING

(30) Priorität: 26.02.1996 AT 34596; 30.07.1996 AT 136096
(43) Veröffentlichungstag der Anmeldung: 11.08.1999
(73) Patentinhaber: STEYR-DAIMLER-PUCH AKTIENGESELLSCHAFT, 1010 Wien (AT)
(72) Erfinder: BUBITS, Wilhelm, A-2345 Brunn/Gebirge (AT)
(86) Internationale Anmeldenummer: AT9700033
(87) Internationale Veröffentlichungsnummer: WO9732176

(56) Entgegenhaltungen:
- AT-A- 379 447
- DE-A- 2 126 068
- DE-C- 397 127
- DE-C- 453 656
- FR-A- 332 634
- FR-A- 342 645
- US-A- 1 358 015
- US-A- 1 363 553
- US-A- 3 192 632

## Beschreibung

Die Erfindung betrifft Visiereinrichtung für Handfeuerwaffen, die aus Kimme und Korn besteht, wobei zwischen den einander zugekehrten Begrenzungen von Kimme und Korn Lichtspalte bestehen, und wobei die Kimme einen von einer Oberkante abwärts divergierenden im wesentlichen trapezförmigen Kimmenausschnitt und das Korn einen im wesentlichen dreieckigen Umriß aufweist, dessen obere Spitze bei eingerichteter Waffe die obere Seite des trapezförmigen Kimmenausschnittes halbiert, so daß zwischen den Seiten des trapezförmigen Kimmenausschnittes und den Seiten des dreieckigen Umrisses des Kornes je ein Lichtspalt entsteht.

Aus der DE 21 26 068 A ist eine Visiereinrichtung bekannt, bei der in verschiedenen Varianten Kimme von Korn jeweils die gleiche (kreis-, rauten- oder X-förmige) Kontur haben und so in auf das Ziel eingerichtetem Zustand mindestens zwei Paare von miteinander einen Winkel einschließenden Lichtspalten bilden. Der horizontalen und der vertikalen Abweichung ist jeweils ein Paar von Lichtspalten zugeordnet, so daß beide Abweichungen gleichartig wahrgenommen werden. Gerade das ist aber nachteilig, da beim Anvisieren des aufgesetzten Zieles die Paare von Lichtspalten das Auge vom Ziel weg zu den Winkeln führen. Dadurch wird das punktgenaue Anvisieren des Zieles unmöglich. Wird das Ziel gestrichen statt aufgesetzt, so ist ein erheblicher Teil des Zieles von dem großflächigen Korn abgedeckt, was die Zielerfassung behindert. Somit verzögert beides die Zielerfassung und führt zu Zielfehlern.

Aus der FR-A 342 645 ist eine gattungsgemäße Visiereinrichtung bekannt, bei der das Korn einen dreieckigen Umriß und die Kimme einen Ausschnitt aufweist, der mit dem Korn Lichtspalte oder Dreiecke bildet, die bei den kleinsten seitlichen Zielfehlern verschwinden. Das Einrichten auf den Zielpunkt und Abgleichen der Spalte erfordert die abwechselnde Accomodation des Auges auf verschiedene Entfernungen.

Aus der AT 379 447 B ist eine U-förmige Visierhilfe in Kontrastfarbe bekannt. Sie umgibt jedoch einen herkömmlichen Kimmenausschnitt in einiger Entfernung. Die rasche präzise Zielerfassung ist damit nicht möglich, da der Blick des Auges, bedingt durch den auf mittlerer Höhe am Korn angebrachten Kontrastpunkt, nicht auf die entscheidende Oberkante der Visiereinrichtung gelenkt wird.

Aufgabe der Erfindung ist es daher, eine Visiereinrichtung zu schaffen, die das Auge während des Richtens rasch und eindeutig zum Ziel hinführt und die gleichzeitig das Ziel möglichst wenig abdeckt.

Erfindungsgemäß wird dies dadurch erreicht, daß die Lichtspalte zur Senkrechten um 45 Grad geneigt sind und daß im oberen Bereich der Kimme und des Kornes Kontraststreifen angeordnet sind, die die Seiten des trapezförmigen Kimmenausschnittes und die Seiten des dreieckigen Umrisses des Kornes ganz oder teilweise säumen.

Durch die Neigung der Lichtspalte zur Senkrechten um 45 Grad wird das Auge bei Akkomodation vom Nahbereich (Korn) zum Fernbereich von selbst zum Ziel gezogen. Die zwischen den Seiten des trapezförmigen Kimmenausschnittes und den Seiten des dreieckigen Umrisses des Kornes entstehenden zwei konvergierenden Lichtspalte führen das Auge - wesentlich unterstützt durch die Kontraststreifen - zum Ziel hin und dienen nebstbei der horizontalen Justierung. Die erfindungsgemäßen Kontraststreifen spielen beim Abgleich der Lichtspalte und bei der Zielerfassung eine wesentliche Rolle, weil sie bei hell beleuchetetem Ziel die Ränder der Lichtspalten begrenzen und sie bei dunklem Ziel besser hervortreten lassen.

Vorzugsweise ist der Kontraststreifen am Kimmenblatt und am Korn mit leuchtaktiven Einlagen versehen. Diese lassen auch noch bei Dunkelheit ein Visierbild erkennen.

Es liegt im Rahmen der Erfindung, daß die Seiten des im wesentlichen trapezförmigen Kimmenausschnittes und die von der Spitze des Kornes ausgehenden Seiten jeweils kurvenförmig verlaufen. Auf diese Weise erhalten die Lichtspalte einen gekrümmten Verlauf, was der Anpassung an besondere Erfordernisse dient, auch um Beugungen und Reflexionen entgegenzuwirken. Zur Verbesserung der Blicklenkung können die Seiten konkav gewölbt sein.

Im folgenden wird die Erfindung anhand von Abbildungen beschrieben und erläutert. Es stellen dar:
- Fig.1:: Andeutungsweise eine Pistole mit erfindungsgemäßer Visiereinrichtung,
- Fig.2:: Erfindungsgemäße Visiereinrichtung in einer ersten Ausführungsform,
- Fig.3:: Erfindungsgemäße Visiereinrichtung in einer zweiten Ausführungsform,
- Fig.4:: Erfindungsgemäße Visiereinrichtung in einer dritten Ausführungsform.

In Figur 1 ist beispielsweise eine beliebige Pistole gezeigt, es könnte sich aber auch um eine Langwaffe handeln. Eine Kimme 1 ist auf dem dem Schützen näheren Ende angebracht, ein Korn 2 am vorderen Ende der Waffe. Sie bestimmen eine Visierachse 3.

Die Kimme 1 ist ein querverlaufendes Metallblatt, daher auch Kimmenblatt genannt, mit einer Oberkante 5, von der ein sich abwärts erweiternder trapezförmiger Kimmenausschnitt 6 ausgeht. Die obere Seite 7 des Trapezes liegt in der Oberkante.

Die beiden Seiten 8,9 sind auswärts geneigt, beispielsweise um 45°.

Das Korn 2 wird in seinem sichtbaren Teil von einem dreieckigen Prisma gebildet, dessen Spitze 10 bei auf das Ziel eingerichteter Waffe die obere Seite des trapezförmigen Ausschnittes 6 halbiert. Von dieser gehen die Seiten 11,12 parallel zu den Seiten 8,9 der Kimme abwärts. Sie bilden einen ersten Lichtspalt 15 und einen zweiten Lichtspalt 16. Beide Lichtspalte führen aufwärts direkt auf einen Zielpunkt 13 (z.B. dem Zentrum einer Schießscheibe). Die Visierachse 3 der Figur 1 verläuft von der Mitte der oberen Seite 7 der Kimme 1 zu der oberen Spitze 10 des Kornes 2.

An der Vorderseite der Kimme 1 ist ein horizontaler Kontraststreifen 20 angebracht, der von der Oberkante 5 vorzugsweise etwa auf halbe Höhe des Trapezes hinunterreicht. Ebenso verfügt das Korn 2 über einen Kontraststreifen 21, dessen Höhe gleich der des ersten Kontraststreifens ist. Diese Streifen können weiß, schwarz, farbig oder auch leuchtaktiv sein. Sie unterstützen die Zielerfassung bei verschiedenen ungünstigen Lichtverhältnissen.

Die Ausführungsform der Figur 3 unterscheidet sich von der vorhergehenden vor allem durch die gekrümmten Trapezseiten 8',9' und Dreiecksseiten 11',12', wodurch gekrümmte Lichtspalte 15' ,16' entstehen. Außerdem sind die Kontraststreifen 30,31 anders ausgebildet. Sie bilden je einen die Kanten 5,8' bzw. 5,9' bzw. 11',12' säumenden Pfeil. Anstatt der Pfeile 30,31 könnten die Kanten auch über ihre ganze Länge von Kontraststreifen gesäumt sein.

Beim Anvisieren des Zielpunktes 13 wird zum Einrichten der Erhebung die Spitze 10 in Höhe der Oberkante 5 gebracht und der Zielpunkt 13 aufgesetzt. Zur seitlichen Einrichtung wird entweder die Spitze 10 genau in die Mitte der oberen Seite 7 gebracht oder es werden die beiden Lichtspalte 15,16 gleich breit gemacht. Ein Verkanten der Waffe ist dabei nicht möglich. Beim Abgleichen der Breite der beiden Lichtspalte 15,16 wird das Auge durch deren Konvergenz direkt auf den Zielpunkt 13 geführt.

Waren die Lichtspalte in Figur 3 bezüglich der vertikalen Symmetrieachse konkav, so sind sie in dem Ausführungsbeispiel gemäß Figur 4 konvex, weil die Seiten 8",9",11",12" im entgegengesetzten Sinn gekrümmt sind.

Die Spitze 10 kann, wie in der Metallbearbeitung bei scharfen Kanten üblich, gebrochen oder ganz leicht gerundet sein.

## Patentansprüche

1. Visiereinrichtung für Handfeuerwaffen bestehend aus Kimme und Korn, wobei zwischen den einander zugekehrten Begrenzungen von Kimme und Korn Lichtspalte bestehen, wobei die Kimme (1) einen von einer Oberkante (5) abwärts divergierenden im wesentlichen trapezförmigen Kimmenausschnitt (6) und das Korn (2) einen im wesentlichen dreieckigen Umriß aufweist, dessen obere Spitze (10) bei eingerichteter Waffe die obere Seite (7) des trapezförmigen Kimmenausschnittes (6) halbiert, so daß zwischen den Seiten (8,9) des trapezförmigen Kimmenausschnittes (6) und den Seiten (11,12) des dreieckigen Umrisses des Kornes (2) je ein Lichtspalt (15,16) entsteht, **dadurch gekennzeichnet,** daß die Lichtspalte (15,16) zur Senkrechten um 45 Grad geneigt sind und daß im oberen Bereich der Kimme (1) und des Kornes (2) Kontraststreifen (20,21; 30,31) angeordnet sind, die die Seiten (8,9; 8',9'; 8",9") des trapezförmigen Kimmenausschnittes (6) und die Seiten (11,12; 11',12'; 11",12") des dreieckigen Umrisses des Kornes (2) ganz oder teilweise säumen.

2. Visiereinrichtung nach Anspruch 1, **dadurch gekennzeichnet**, daß die Kontraststreifen (20,21; 30,31) leuchtaktiv sind.

3. Visiereinrichtung nach Anspruch 1, **dadurch gekennzeichnet**, daß die Seiten (8',9'; 8",9") des im wesentlichen trapezförmigen Kimmenausschnittes (6) und die von der Spitze (10) des Kornes (2) ausgehenden Seiten (11',12'; 11",12") jeweils kurvenförmig verlaufen.

4. Visiereinrichtung nach Anspruch 2, **dadurch gekennzeichnet**, daß die Seiten (11', 12') des Kornes (2) konkav gewölbt sind.

## Claims

1. An aiming device for handheld firearms comprising a rear notch sight and a front sight, in which case there are unobstructed gaps between the mutually facing boundaries of the rear notch sight and the front sight, in which case the rear notch sight (1) has an essentially trapezoidal rear notch sight cutout (6) which diverges downward from an upper edge (5), and the front sight (2) has an essentially triangular outline, whose upper tip (10), when the weapon is being aimed, bisects the upper side (7) of the trapezoidal rear notch sight cutout (6), so that an unobstructed gap (15, 16) is formed in each case between the sides (8,9) of the trapezoidal rear notch sight cutout (6) and the sides (11, 12) of the triangular outline of the front sight (2), caracterized in that the unobstructed gaps (15, 16) are inclined at 45 degrees to the vertical, and that contrast strips (20,21;30,31) are arranged in the upper region of the rear notch sight (1) and of the front sight (2) which entirely or partially line the sides (8,9;8',9';8",9") of the trapezoidal rear notch sight cutout (6) and the sides (11,12;11',12';11",12") of the triangular outline of the front sight (2).

2. The aiming device as claimed in claim 1, caracterized in that the contrast strips (20,21;30,31) are luminous.

3. The aiming device as claimed in claim 1, caracterized in that the sides (8',9';8",9") of the essentially trapezoidal rear notch sight (6) and those sides (11',12';11",12") which originate from the tip (10) of the front sight (2) each run in a curved shape.

4. The aiming device as claimed in claim 2, caracterized in that the sides (11',12') of the front sight (2) have concave curvature.

## Revendications

1. Dispositif de visée pour armes à feu de poing, composé d'une mire et d'un guidon, dans lequel il existe des fentes lumineuses entre les limites de la mire et du guidon qui sont en regard l'une de l'autre, la mire (1) présentant un cran de mire (6) sensiblement en forme de trapèze qui diverge vers le bas en partant d'un bord supérieur (5), et le guidon (2) présentant un contour sensiblement triangulaire dont la pointe supérieure (10) divise le bord supérieur (7) du cran de mire (6) en forme de trapèze en deux parties égales lorsque l'arme est pointée, de sorte qu'il se forme une fente lumineuse (15, 16) entre chaque côté (8, 9) du cran de mire (6) en forme de trapèze et le côté correspondant (11, 12) du contour triangulaire du guidon (2),
caractérisé en ce que
les fentes lumineuses (15, 16) sont inclinées de 45° sur la verticale et que, dans la région supérieure de la mire (1) et du guidon (2), sont disposées des bandes de contraste (20, 21 ; 30, 31) qui bordent entièrement ou partiellement les côtés (8, 9 ; 8', 9' ; 8'', 9'') du cran de mire (6) en forme de trapèze et les côtés (11, 12 ; 11', 12' ; 11", 12") du contour triangulaire du guidon (2).

2. Dispositif de visée selon la revendication 1, caractérisé en ce que les bandes de contraste (20, 21 ; 30, 31) sont lumineuses.

3. Dispositif de visée selon la revendication 1, caractérisé en ce que les côtés (8', 9' ; 8'', 9'') du cran de mire (6) sensiblement en forme de trapèze et les côtés (11', 12' ; 11", 12'') qui partent de la pointe (10) du guidon (2), s'étendent selon un profil incurvé.

4. Dispositif de visée selon la revendication 2, caractérisé en ce que les côtés (11', 12') du guidon (2) sont incurvés avec une forme concave.
